# EUROPÄISCHE PATENTSCHRIFT

(11) **EP 0 288 490 B1**
(45) Veröffentlichungstag und Bekanntmachung des Hinweises auf die Patenterteilung: **18.09.1991**
(21) Anmeldenummer: 87906059.8
(22) Anmeldetag: 28.09.1987
(51) Int. Cl.: E04B 1/38

(54) **AUFLAGERWINKEL**
ANGLE BRACKET
EQUERRE D'APPUI

(30) Priorität: 26.09.1986 CH 3872/86
(43) Veröffentlichungstag der Anmeldung: 02.11.1988
(73) Patentinhaber: BARTH & NATTERER VERBINDUNGSTECHNOLOGIE, CH-8304 Wallisellen (CH)
(72) Erfinder: NATTERER, Julius, K., CH-1163 Etoy (CH)
(74) Vertreter: Schweizer, Hans
(86) Internationale Anmeldenummer: CH8700125
(87) Internationale Veröffentlichungsnummer: WO8802424

(56) Entgegenhaltungen:
- FR-A- 2 514 239
- GB-A- 1 179 267
- US-A- 2 321 221
- US-A- 4 422 792

## Beschreibung

Die vorliegende Erfindung bezieht sich auf einen Auflagerwinkel mit einem um seine Symmetrieachse biegbaren oberen Aufhängeteil und zwei an diesen anschliessende, vom oberen Aufhängeteil rechtwinklig zu dieser Symmetrieachse abbiegbare, voneinander getrennte untere Teile, wobei in den unteren Teilen je ein Loch vorgesehen ist.

Bisherige Winkel für Dach- und Windverbände zur Befestigung beispielsweise des Nebenträgers am Hauptträger wiesen den Nachteil auf, dass sie aus Metall mit relativ dicker Wandstärke hergestellt werden mussten. Im weiteren mussten bisher für die verschiedenen Anwendungen spezielle individuelle Teile hergestellt werden.

Beim Auflagerwinkel gemäss der FR-A-2514239 ist ein Aufhängeteil um seine Symmetrieachse biegbar, wobei unteren Teile rechtwinklig zu dieser Symmetrieachse abbiegbar sind. Im abgebogenen Zustand überlappen sich die unteren Teile nur teilweise, so dass keine genügend verstärkende Wirkung erzielt werden kann. Im weiteren überlappen sich in den unteren Teilen angebrachte Löcher im abgebogenen Zustand nicht, so dass zwei Befestigungsmittel notwendig sind.

Aus der US-A-4422792 ist ein Hängelager für Querbalken vorbekannt, bei welchem die Aufhängung über Verbindungsmittel in Seitenlaschen erfolgt.

Es ist deshalb eine Aufgabe der vorliegenden Erfindung, einen Auflagerwinkel zu schaffen, mit dem die Nachteile des Standes der Technik vermieden werden und der universell bei Windverbänden, Fachwerken und Holztragwerken eingesetzt werden kann. Im weiteren soll er addierbar sein für verschieden hohe Lasten. Der Winkel soll aus relativ dünnem Blech hergestellt und einfach befestigt werden können. Der Winkel soll sich u.a. zur Verwendung als Balkenschuh, als Stützenfuss, als allgemeiner Anschluss bei Windverbänden, Fachwerken oder allgemeinen Holztragwerken eignen.

Dies wird erfindungsgemäss dadurch erzielt, dass sich die unteren Teile zur Verstärkung völlig überdekken, wenn sie gebogen sind, bis sie auf die Biegelinien zwischen dem Aufhängeteil und dem jeweiligen unteren Teil stossen, und die Löcher in den unteren Teilen derart angeordnet sind, dass im zusammengebogenen Zustand des oberen Aufhängeteils sich die Löcher überlappen.

Bevorzugte Ausführungsbeispiele der Erfindung ergeben sich aus den abhängigen Ansprüchen.

Im folgenden werden anhand der beiliegenden Zeichnung Ausführungsbeispiele der Erfindung sowie deren Verwendung näher beschrieben. Es zeigen:
Fig. 1 das ebene, gestanzte Blech, aus welchem der Auflagerwinkel gefaltet werden kann,
Fig. 2 eine andere Ausführungsform eines gestanzten, ebenen Bleches,
Fig. 3 eine weitere Ausführungsform, schematisch dargestellt, eines gestanzten ebenen Bleches zur Herstellung eines Auflagerwinkels,
Fig. 4 der aus einem gestanzten Blech gemäss der Fig. 2 hergestellte, addierbare Auflagerwinkel,
Fig. 5 ein weiteres Ausführungsbeispiel eines gestanzten Bleches zur Bildung eines Auflagerwinkels,
Fig. 6 ein weiteres Ausführungsbeispiel eines gestanzten Bleches zur Bildung eines Auflagerwinkels,
Fig. 7 eine schematische Darstellung eines weiteren Ausführungsbeispieles eines gestanzten Bleches,
Fig. 8 ein aus dem gestanzten Blech gemäss Fig. 6 hergestellter, gefalteter Auflagerwinkel,
Fig. 9 die Verwendung zweier gefalteter Auflagerwinkel als Balkenschuh eines einzelnen Balkens,
Fig. 10 die Verwendung zweier gefalteter Auflagerwinkel als Balkenschuh für einen Doppelbalken oder einen geschlitzten Balken,
Fig. 11 eine Verwendung mehrerer Auflagerwinkel als Stützenfuss, aussen liegend, mit zentrischem Windverband in Draufsicht,
Fig. 12 die Verwendung gemäss Fig. 11 in Seitenansicht,
Fig. 13 die Verwendung mehrerer Auflagerwinkel als Balkenanschluss (Gerber-Gelenk), aussen liegend, in Ansicht,
Fig. 14 die noch nicht zusammengefügten Balken gemäss Fig. 13 in perspektivischer Darstellung,
Fig. 15 die Verwendung der Auflagerwinkel als Balkenanschluss mit Zusatzlasche (Gerber-Gelenk), aussenliegend, in Ansicht,
Fig. 16 die Verwendung zweier Auflagerwinkel als Balkenauflager, aussenliegend, in Seitenansicht,
Fig. 17 die Verwendung der Auflagerwinkel als Balkenschuh mit zweimal 90°-Winkel,
Fig. 18 ein weiteres Anwendungsbeispiel als Balkenschuh mit zweimal 60°- und zweimal 120°-Winkel,
Fig. 19 die Verwendung mehrerer Auflagerwinkel als biegesteifer Balkenanschluss auf Beton-Auflager, in Ansicht, mit Klammer oder Lasche,
Fig. 20 die Verwendung gemäss Fig. 18 in Draufsicht,
Fig. 21 eine perspektivische Darstellung des Prinzipes eines Windverbandes unter Verwendung der erfindungsgemässen Auflagerwinkel.

In Fig. 1 ist ein vorgestanztes, ebenes Blech 1, beispielsweise Eisenblech, verzinktes Eisenblech oder nichtrostendes Stahlblech, zur Bildung eines Auflagerwinkels dargestellt. Das Blech weist einen oberen Teil eines rechtwinkligen Dreieckes 2 mit ausgestanzten Löchern 3 auf, durch welche Nägel in die entsprechenden Balken eingeschlagen werden können. Unten an Las rechtwinklige Dreieck 2 schliessen sich zwei ebenfalls rechtwinklige Dreiecke 4 und 5 an, die durch einen Schlitz 6 voneinander getrennt sind. Die beiden unteren rechtwinkligen Dreiecke 4 und 5 weisen im mittleren Bereich je ein Loch 7 und 8 auf.

Die Löcher 7, 8 können, beispielsweise bei dicken Blechen, auch nach dem Zusammenfalten gebohrt werden.

Beim Ausführungsbeispiel gemäss Fig. 2 ist ebenfalls ein ebenes, gestanztes Blech 9 dargestellt, welchem im Gegensatz zum Ausführungsbeispiel gemäss Fig. 1 oben nicht ein rechtwinkliges, sondern ein schiefwinkliges Dreieck 10 aufweist, wobei der Zentriwinkel ein spitzer oder stumpfer Winkel sein kann, welches ebenfalls mit Löchern 3 versehen ist. Die unten anschliessenden, durch den Schlitz 6 getrennten Dreiecke 4 und 5 weisen ebenfalls Löcher 7 und 8 auf.

In Fig. 3 ist ein weiteres Ausführungsbeispiel 11 eines gestanzten Bleches zur Bildung eines Auflagerwinkels dargestellt. Bei dieser Ausführungsform ist im oberen Teil ebenfalls ein schiefwinkliges Dreieck 10 vorhanden, wobei im unteren Bereich 2 Kreissegmente 12 und 13 vorgesehen sind, deren Winkel α einen beliebigen Wert von 90° bis 120° aufweisen kann.

In der Fig. 4 ist der gefaltete addierbare Auflagerwinkel 14 dargestellt, der aus einem gestanzten ebenen Blech gemäss Fig. 1 oder Fig. 2 hergestellt wurde. Die untern Dreiecke 4 und 5 kommen dabei übereinander zu liegen und bilden die Bodenplatte. Die beiden Löcher 7 und 8 liegen ebenfalls übereinandern. Die Teile 4 und 5 werden linien- oder punktverschweisst. Die Ausbildung dieses Auflagerwinkels weist den Vorteil auf, dass nur dünnes, eventuell durchnagelbares Blech notwendig ist. Im weiteren weist dieser Auflagerwinkel den Vorteil auf, dass er als reiner Blechformteil ausgebildet ist und eine biegesteife Einpassung ermöglicht sowie als Universalwinkel verwendbar ist. Der untere Auflagerwinkel α beim Ausführungsbeispiel gemäss Fig. 4 beträgt 90°. Bei der Bildung des gefalteten Auflagerwinkels werden die beiden symmetrischen Teile des oberen Dreieckes 2 oder 10, welches den Aufhängeteil bildet, um eine Biegelinie 15 um einen Winkel von 90° gefaltet. Die unteren, durch den Schlitz 6 getrennten Dreiecke 4 und 5 werden um Biegelinien 16 und 17 ebenfalls um 90° abgewinkelt. Die Dreiecksform weist den Vorteil auf, dass eine ansteigende Lasteinleitung mit geringer Kerbwirkung im Holz entsteht.

Die Aufhängeteile 2 resp. 10 können eine geringere Dicke aufweisen als die Bodenplatte 4, 5, da sie nur auf Zug, die Bodenplatte jedoch auf Biegung beansprucht werden.

In Fig. 5 ist wiederum ein weiteres Ausführungsbeispiel eines ebenen Bleches 18 zur Bildung eines Auflagerwinkels dargestellt. Das obere Dreieck 2 ist rechtwinklig ausgebildet und mit Löchern 3 zum Einschlagen der Nägel in den entsprechenden Balken versehen. Die unten anschliessenden, unteren Dreiecke 19 und 20 sind gleichseitig ausgebildet und weisen im mittleren Bereich je ein Loch 7 resp. 8 auf.

Beim Ausführungsbeispiel 21 gemäss Fig. 6 ist das obere Dreieck 10 wie beim Ausführungsbeispiel gemäss Fig. 2 schiefwinklig ausgebildet. Die unten anschliessenden Dreiecke 19 und 20 sind ebenfalls gleichseitig ausgebildet und weisen im mittleren Bereich je ein Loch 7 und 8 auf.

Beim Ausführungsbeispiel 22 gemäss Fig. 7 ist im oberen Bereich ebenfalls ein schiefwinkliges Dreieck 10 vorgesehen, wobei unten zwei voneinander getrennte Kreissegmente 23 und 24 anschliessen, welche einen beliebigen Winkel α von 60°-90° aufweisen.

In Fig. 8 ist der mit den Ausführungsbeispielen 18 oder 21 gemäss den Fig. 5 und 6 hergestellte Auflagerwinkel 25 dargestellt. Das obere Dreieck ist symmetrisch um eine Biegelinie 26 gefaltet, wobei die unteren gleichseitigen Dreiecke 19 und 20 übereinander zu liegen kommen. Der Winkel α dieses Auflagerwinkels beträgt in diesem Falle 60°. Auch hier wird durch die Ueberlappung der unteren Dreiecke 19 und 20 ein biegesteifer Universalwinkel geschaffen, welcher den Vorteil aufweist, dass nur 2 mm dickes Blech notwendig ist. Auch dieser Auflagerwinkel ist ein reiner Blechformteil. Die unteren Dreiecke 19 und 20 werden um die Biegelinien 27 und 28 um 90° umgefaltet. Die Teile 19 und 20 werden punkt- oder linienverschweisst.

Der obere Teil des Auflagerwinkels könnte, falls mehr Nägel notwenig sind, auch rechteckförmig ausgebildet sein. Die unteren Teile könnten ebenfalls rechteckförmig ausgebildet sein.

In Fig. 9 ist ein erstes Anwendungsbeispiel der Auflagerwinkel als Balkenschuh angegeben. An einem Haupt- oder Primärbalken 29 sind zwei Auflagerwinkel 14 angenagelt, welche als Balkenschuh für eine Pfette 30 dienen. Die Auflagerwinkel sind in diesem Falle aussenliegend an der Pfette 30 angeordnet.

Bei einem weiteren Anwendungsbeispiel gemäss Fig. 10 sind zwei Auflagerwinkel 14 innenliegend an einem Sekundärbalken oder einer Pfette 31 angebracht. Dieser Sekundärbalken kann entweder als Doppelbalken oder als ein geschlitzter Einfachbalken ausgebildet sein. Bei höheren Lasten können beispielsweise im oberen Bereich des Sekundärbalkens noch zwei weitere Auflagerwinkel angebracht werden. Die Auflagerwinkel werden sowohl am Primär- als auch am Sekundärbalken angenagelt.

In den Fig. 11 und 12 ist ein weiteres Anwendungsbeispiel mehrerer Auflagerwinkel als Stützenfuss, aussenliegend, mit einem zentrischen Windverband dargestellt. In Fig. 11 ist eine Draufsicht und in Fig. 12 eine Seitenansicht dargestellt. Vier Auflagerwinkel 14 sind seitlich eines Balkens 32 angeordnet. Je zwei Auflagerwinkel 14 liegen aneinander an. Zwischen den anliegenden Seitenflächen zweier Auflagerwinkel 14 ist der Windverband 33 befestigt.

In Fig. 13 ist eine weitere Verwendung von vier Auflagerwinkeln als Balkenanschluss (Gerber-Gelenk), aussenliegend, in Ansicht dargestellt. Am gemäss Fig. 13 linken Balken 34 sind zwei Auflagerwinkel 14 oben angebracht, und bei dem gemäss Fig. 13 rechten Balken 35 sind zwei Auflagerwinkel 14 unten angeordnet.

In Fig. 14 sind zur Verdeutlichung des Balkenanschlusses gemäss Fig. 13 die beiden Balken 34 und 35 in perspektivischer Ansicht dargestellt.

In Fig. 15 ist ein weiteres Anwendungsbeispiel mehrerer Auflagerwinkel als Balkenanschluss mit Zusatzlasche (Gerber-Gelenk) dargestellt. Die Fig. 15 zeigt eine Ansicht auf den Balkenanschluss mit Zusatzlasche. Beim gemäss Fig. 15 linken Balken 36 sind die Auflagerwinkel 14 oben und beim gemäss Fig. 15 rechten Balken 37 sind die Auflagerwinkel 14 untenliegend angeordnet. Beiderseits der Balken 36 und 37 sind die Auflagerwinkel 14 mit je einer Zusatzlasche 38 verbunden.

In Fig. 16 ist ein weiteres Anwendungsbeispiel zweier Auflagerwinkel als Balkenauflage auf einem Betonunterbau 39 dargestellt. Die Auflagerwinkel sind an den Balken 40 angenagelt, wobei eine Metallverbindung einerseits in die in den Blechwinkeln vorgesehenen Löcher 7, 8 und andererseits in das Betonauflager 39 eingelassen ist. Beiderseits des Balkens 40 sind unten je zwei Auflagerwinkel 14 vorgesehen.

In Fig. 17 ist ein weiteres Anwendungsbeispiel zweier Auflagerwinkel als Balkenschuh mit zweimal 90°-Winkel dargestellt. Die Auflagerwinkel 14 sind an einem Primärbalken 42 angenagelt, wobei zwei Sekundärbalken 43 und 44, die an ihrem vorderen Ende entsprechend ausgeformt sind, in die Balkenschuhe 14 eingelassen sind.

In Fig. 18 ist ebenfalls eine Verwendung als Balkenschuh mit zweimal 60°-Winkel und zweimal 120°-Winkel dargestellt. In diesem Falle sind die Sekundärbalken 45 und 46 entweder als Doppelbalken oder als eingeschlitzte Balken ausgebildet. Zur Verwendung gelangen in diesem Falle zwei Auflagerwinkel 22 gemäss Fig. 7 und zwei Auflagerwinkel 11 gemäss Fig. 3.

In den Fig. 19 und 20 ist ein weiteres Anwendungsbeispiel für die addierbaren Auflagerwinkel, und zwar als beigesteifer Balkenanschluss auf einem Betonauflager dargestellt. In Fig. 19 ist eine Ansicht und in Fig. 20 eine Draufsicht auf den Balkenanschluss dargestellt. An den einander zugekehrten Enden der Balken 47 und 48 sind je 4 Auflagerwinkel 14 angebracht, wobei die oberen vier Winkel je durch eine Klammer oder Lasche 49 verbunden sind. Die unteren Auflagerwinkel liegen über ein Zwischenstück 50 auf einem Betonsockel 51 auf.

In Fig. 21 ist in perspektivischer Darstellung das Prinzip eines Windverbandes dargestellt, bei welchem an verschiedenen Stellen die erfindungsgemässen Auflagerwinkel 14 verwendet werden.

## Patentansprüche

1. Auflagerwinkel mit einem um seine Symmetrieachse (15) biegbaren oberen Aufhängeteil (2) und zwei an diesen anschliessende, vom oberen Aufhängeteil (2) rechtwinklig zu dieser Symmetrieachse (15) abbiegbare, voneinander getrennte untere Teile (4, 5), wobei in den unteren Teilen je ein Loch (7, 8) vorgesehen ist, dadurch gekennzeichnet, dass sich die unteren Teile (4, 5) zur Verstärkung völlig überdecken, wenn sie gebogen sind, bis sie auf die Biegelinien (16 bzw. 17) zwischen dem Aufhängeteil (2) und dem jeweiligen unteren Teil (4, 5) stossen, und die Löcher (7, 8) in den unteren Teilen (4, 5) derart angeordnet sind, dass im zusammengebogenen Zustand des oberen Aufhängeteils (2) sich die Löcher überlappen.

2. Auflagerwinkel nach Patentanspruch 1, dadurch gekennzeichnet, dass der obere Aufhängeteil (2) dreieckförmig ausgebildet ist.

3. Auflagerwinkel nach Patentanspruch 2, dadurch gekennzeichnet, dass die unteren Teile (4, 5) dreieckförmig ausgebildet sind.

4. Auflagerwinkel nach Patentanspruch 2, dadurch gekennzeichnet, dass die unteren Teile (4, 5) als Kreissektoren ausgebildet sind.

5. Auflagerwinkel nach einem der vorangehenden Patentansprüche, dadurch gekennzeichnet, dass die unteren Teile (4, 5) miteinander punkt- oder linienverschweisst oder verklebt sind und aus Blech bestehen.

## Claims

1. Angle bracket with an upper hanging portion (2) bendable about its axis of symmetry (15) and two separate lower portions (4, 5) adjoining the upper hanging portion, bendable from the upper hanging portion (2) at a right angle to this axis of symmetry (15), a bore (7, 8) being provided in each of the lower portions, characterized in that for reinforcement, the lower portions (4, 5) completely overlap when they are bent until they abut the bend lines (16 and 17) between the hanging portion (2) and the corresponding lower portion (4, 5), and the bores (7, 8) in the lower portions (4, 5) are disposed so that in the benttogether state of the upper hanging portion, the bores overlap.

2. Angle bracket according to claim 1, characterized in that the upper hanging portion (2) is designed as a triangular shape.

3. Angle bracket according to claim 2, characterized in that the lower portions (4, 5) are designed as triangular shapes.

4. Angle bracket according to claim 2, characterized in that the lower portions (4, 5) are designed as arcuate sectors.

5. Angle bracket according to one of the previous claims, characterized in that the lower portions (4, 5) are spot or line welded or bonded with each other and are made of metal.

## Revendications

1. Equerre d'appui comprenant une partie supérieure de suspension (2) pliable sur son axe de symétrie (15) et deux parties inférieures (4, 5) attenantes à la partie de suspension (2) et séparées l'une de l'autre, ces parties inférieures (4, 5) étant pliables par rapport à la partie de suspension à angle droit sur son axe de symétrie (15), un trou (7, 8) étant percé dans chaque partie inférieure (4, 5), caractérisé en ce que les deux parties inférieures (4, 5), lorsqu'elles sont pliées, se recouvrent complètement, pour être renforcées, jusqu'à rencontre avec les lignes de pliage (resp. 16, 17) entre la partie de suspension (2) et la partie inférieure (4, 5) correspondante, les trous (7, 8) dans les parties inférieures (4, 5) étant disposés de façon telle que, dans l'état plié de la partie de suspension (2), ces trous (7, 8) se superposent.

2. Equerre d'appui selon la revendication 1, caractérisé en ce que la partie supérieure de suspension (2) est configurée en forme de triangle.

3. Equerre d'appui selon la revendication 2, caractérisé en ce que les parties inférieures (4, 5) sont configurées en forme de triangle.

4. Equerre d'appui selon la revendication 2, caractérisé en ce que les parties inférieures (4, 5) sont configurées en forme de secteur de cercle.

5. Equerre d'appui selon l'une des revendications précédentes, caractérisé en ce que les parties inférieures (4, 5) sont en tôle et sont soudées l'une à l'autre par points ou par lignes, ou sont collées l'une à l'autre.
